# EUROPÄISCHE PATENTSCHRIFT

(11) **EP 3 142 511 B1**
(45) Veröffentlichungstag und Bekanntmachung des Hinweises auf die Patenterteilung: **04.07.2018**
(21) Anmeldenummer: 15723178.8
(22) Anmeldetag: 05.05.2015
(51) Int. Cl.: A44C 5/20

(54) **MAGNETISCHE SCHLIESSE FÜR SCHMUCKWAREN**
MAGNETIC CLASP FOR JEWELLERY
FERMOIR MAGNÉTIQUE POUR ARTICLES DE BIJOUTERIE

(30) Priorität: 13.05.2014 DE 102014106699
(43) Veröffentlichungstag der Anmeldung: 22.03.2017
(73) Patentinhaber: Vilmas GmbH, 75180 Pforzheim (DE)
(72) Erfinder: JAKUBOWSKI, Antonio, 75180 Pforzheim (DE)
(74) Vertreter: Twelmeier Mommer & Partner
(86) Internationale Anmeldenummer: PCT/EP2015/059798
(87) Internationale Veröffentlichungsnummer: WO 2015/173064

(56) Entgegenhaltungen:
- DE-U1-202010 013 553
- US-A- 2 648 884
- US-A- 5 664 298
- US-A1- 2012 044 031

## Beschreibung

Die Erfindung betrifft eine magnetische Schließe für Schmuckwaren. Eine Schließe mit den Merkmalen des Oberbegriffs des Anspruchs 1 ist aus der US 2 648 884 A bekannt. Eine ähnliche Schließe ist aus der DE 201 08 588 U1 bekannt.

Magnetische Schließen für Schmuckwaren bestehen aus zwei Kupplungsteilen, die jeweils einen Magneten und eine Stoßfläche aufweisen. Bei geschlossener Schließe werden die Stoßflächen der beiden Kupplungsteile durch Magnetkraft gegen einander gezogen. Ein Formschluss sichert die Schließe gegen unbeabsichtigtes auseinander Ziehen der beiden Kupplungsteile.

Bei einigen Schließen werden die Stoßflächen vollständig von den Magneten gebildet. Bei anderen Schließen sind die Stoßflächen wesentlich größer und umfassen zusätzlich auch eine an den Magneten angrenzende oder ihn umgebende Fläche, beispielsweise indem ein Magnet bündig in ein Sackloch eingelassen ist, das in einer ebenen Fläche angeordnet ist. Üblicher Weise weist jede der beiden Schließen einen Permanentmagneten auf. Es ist aber auch möglich, einen der beiden Permanentmagneten durch einen Weichmagneten, beispielsweise ein Stück Eisen zu ersetzen.

Jedes der beiden Kupplungselemente einer Schließe weist ein Befestigungselement zur Befestigung an einem Schmuckstück, in der Regel einer Kette oder einem Armband, auf. Gebräuchliche Befestigungselemente sind beispielsweise eine Öse oder ein Stift. Die Befestigungselemente definieren eine Zugrichtung, da bei geschlossener Schließe über das Schmuckstück auf die Befestigungselemente Zug ausgeübt wird, dem die Schließe Stand halten muss. Die DE 201 08 588 U1 offenbart eine Magnetschließe, bei der die Stoßflächen der beiden Kupplungselemente parallel zur Zugrichtung angeordnet sind. Das erste Kupplungsteil der Schließe hat dabei eine Aufnahme, in die das zweite Kupplungsteil eingelegt wird. Das erste Kupplungsteil füllt die Aufnahme des ersten Kupplungsteils bündig auf, sodass die Schließe eine glatte Ober- und Unterseite aufweist und sehr flach ausgebildet werden kann.

Die DE 201 08 588 U1 offenbart eine weitere Schließe, bei der die beiden Stoßflächen senkrecht zur Zugrichtung angeordnet sind. Bei dieser Schließe müssen die beiden Kupplungsteile parallel zur Stoßfläche gegeneinander verschoben werden, damit Hinterschnitte der Kupplungsteile in Eingriff treten und somit ein Formschluss gegen die Zugrichtung gebildet werden kann. Schließen mit senkrecht zur Zugrichtung angeordneten Stoßflächen sind auch aus der DE 202 05 173 U1, DE 10 2008 020 764 A1 und der EP 0 462 072 A1 bekannt.

Magnetische Schließen sollen sich mit einer Hand möglichst leicht öffnen und schließen lassen. Ein unbeabsichtigtes Öffnen einer Schließe soll zuverlässig ausgeschlossen sein. Aufgabe der vorliegenden Erfindung ist es, eine Schließe zu schaffen, welche diese Anforderungen noch besser erfüllt.

Diese Aufgabe wird durch eine Schließe mit dem in Anspruch 1 angegebenen Merkmale gelöst. Vorteilhafte Weiterbildungen der Erfindung sind Gegenstand von Unteransprüchen.

Eine erfindungsgemäße Schließe für Schmuckwaren hat -wie herkömmliche Schließen- ein erstes und ein zweites Kupplungsteil mit jeweils einem Magneten und einer Stoßfläche, wobei die Stoßflächen der beiden Kupplungsteile bei geschlossener Schließe durch magnetische Anziehungskraft gegeneinander gezogen werden. Das erste Kupplungsteil weist Wände auf, die sich auf gegenüberliegenden Seiten der Stoßfläche des ersten Kupplungsteils nach oben erheben und eine Aufnahme definieren, in welche das zweite Kupplungsteil bei geschlossener Schließe eingreift. Das zweite Kupplungsteil weist einen Hinterschnitt auf, der mit der Aufnahme des ersten Kupplungsteils einen gegen die Zugrichtung wirkenden Formschluss bildet.

Bei einer erfindungsgemäßen Schließe sind die Stoßflächen schräg zur Zugrichtung angeordnet, so dass bei geschlossener Schließe durch Druck, der entgegen gesetzt zur Zugrichtung wirkt, die beiden Kupplungsteile relativ zueinander verschoben und die Schließe geöffnet wird. Das erste Kupplungsteil bildet also eine Gleitführung, die bei geschlossener Schließe eine Verschiebung des zweiten Kupplungsteils relativ zu dem ersten Kupplungsteil ermöglicht. Auf diese Weise lässt sich eine sehr hohe Zuverlässigkeit der Schließe mit einer einfachen Bedienbarkeit verbinden. Druck entgegengesetzt zur Zugrichtung lässt sich auch mit nur einer Hand leicht ausüben und somit die Schließe öffnen. Druckkräfte treten bei einem Armband oder einer Kette nicht zufällig auf, so dass ein unerwünschtes Öffnen der Schließe praktisch ausgeschlossen ist.

Wenn bei geschlossener Schließe Druck in der zur Zugrichtung entgegen gesetzten Richtung auf das zweite Kupplungsteil ausgeübt wird, teilt sich Druckkraft wegen der Schrägstellung der Stoßfläche auf in eine Komponente parallel zur Stoßfläche und eine Komponente senkrecht zur Stoßfläche. Die Komponente parallel zur Stoßfläche bewirkt die Verschiebung, während die Komponente senkrecht zur Stoßfläche ebenso wie die Magnetkraft eine Erhöhung der Reibungskraft bewirkt. Der Winkel zwischen der Stoßfläche und der Zugrichtung kann in weiten Grenzen variiert werden. Bevorzugt schließt ein Normalenvektor der ebenen Stoßfläche mit der Zugrichtung einen Winkel zwischen 30° und 60° ein.

Eine vorteilhafte Weiterbildung der Erfindung sieht vor, dass das zweite Kupplungsteil bei geschlossener Schließe mit zwei Auflageflächen, zwischen denen in Zugrichtung gesehen das Befestigungselement des zweiten Kupplungsteils angeordnet ist, auf den Wänden des ersten Kupplungsteils aufliegt. So können sich die beiden Kupplungsteile formschön zu einer Schließe zusammenfügen, die beispielsweise die Form einer Perle haben kann.

Eine weitere vorteilhafte Weiterbildung der Erfindung sieht vor, dass das erste Kupplungsteil seinem Befestigungselement gegenüberliegend zwischen den sich auf gegenüberliegenden Seiten der Stoßfläche erhebenden Wänden eine Öffnung aufweist, die bei geschlossener Schließe von dem zweiten Kupplungsteil gefüllt ist und sich nach oben verbreitert. Wenn die Magnetkraft beim Schließen das zweite Kupplungsteil in die Aufnahme des ersten Kupplungsteils zieht, erleichtert eine sich nach oben verbreiternde Öffnung eine korrekte Positionierung der beiden Kupplungsteile zueinander. Die Öffnung kann sich beispielsweise stufenförmig verbreitern, indem die sich auf gegenüberliegenden Seiten der Stoßfläche erhebenden Wände in der Öffnung jeweils eine Stufe bilden. Bevorzugt liegen bei geschlossener Schließe die beiden Auflageflächen des zweiten Kupplungsteils auf den beiden Stufen auf, die von den sich auf gegenüberliegenden Seiten der Stoßfläche erhebenden Wänden gebildet sind

Weitere Einzelheiten und Vorteile der Erfindung werden an einem Ausführungsbeispiel der Erfindung unter Bezugnahme auf die beigefügten Zeichnungen erläutert. Es zeigen:
- Fig. 1: eine magnetische Schließe im geschlossenen Zustand
- Fig. 2: das erste Kupplungsteil der Schließe;
- Fig. 3: eine weitere Ansicht des ersten Kupplungsteils;
- Fig. 4: eine weitere Ansicht des ersten Kupplungsteils;
- Fig. 5: das zweite Kupplungsteil der Schließe;
- Fig. 6: eine weitere Ansicht des zweiten Kupplungsteils;
- Fig. 7: eine weitere Ansicht des ersten Kupplungsteils; und
- Fig. 8: eine weitere Ansicht des ersten Kupplungsteils.

Die in Figur 1 dargestellte magnetische Schließe besteht aus einem ersten Kupplungsteil 10 und einem zweiten Kupplungsteil 20. Das erste Kupplungsteil 10 ist in verschiedenen Ansichten in den Figuren 2 bis 4 gezeigt. Das zweite Kupplungsteil 20 ist in verschiedenen Ansichten in den Figuren 5 bis 8 gezeigt.

Die Kupplungsteile 10, 20 weisen jeweils einen Magneten 11, 21 und eine Stoßfläche 12, 22 auf. Bei geschlossener Schließe liegen die Stoßflächen 12, 22 der beiden Kupplungsteile 10, 20 aufeinander und werden durch magnetische Anziehungskraft gegeneinander gezogen. Die Stoßflächen können als Oberseite der Magneten oder als eine ebene Fläche, die an den Magneten angrenzt ausgebildet sein. Bei dem gezeigten Ausführungsbeispiel sind die Magneten 11, 21 bündig in Sacklöchern angeordnet und bilden jeweils zusammen mit einer das Sackloch umgebenden Fläche die Stoßfläche 12, 22.

Das erste Kupplungsteil 10 hat ein Befestigungselement 13 und das zweite Kupplungsteil 20 ein Befestigungselement 23 zur Befestigung an einem Schmuckstück, beispielsweise einer Kette. Die Befestigungselemente 13, 23 definieren bei geschlossener Schließe eine Zugrichtung, in der die Schließe belastet wird. Die Befestigungselemente 13, 23 können beispielsweise als Öse oder Stift ausgebildet sein.

Das erste Kupplungsteil 10 weist Wände 14 auf, die sich auf gegenüberliegenden Seiten der Stoßfläche 12 des ersten Kupplungsteils 10 nach oben erheben und eine Aufnahme definieren, in die das zweite Kupplungsteil 20 bei geschlossener Schließe formschlüssig eingreift. Zwischen diesen Wänden 14 weist das erste Kupplungsteil 10 seinem Befestigungselement 13 gegenüberliegend eine Öffnung auf, die bei geschlossener Schließe von dem zweiten Kupplungsteil 20 gefüllt ist und sich nach oben stufenförmig verbreitert. Die sich auf gegenüberliegenden Seiten der Stoßfläche 12 erhebenden Wände 14 bilden nämlich jeweils eine Stufe 14a. Bei geschlossener Schließe liegt das zweite Kupplungsteil 20 mit zwei Auflageflächen 24, zwischen denen in Zugrichtung gesehen das Befestigungselement 23 des zweiten Kupplungsteils 20 angeordnet ist, auf den diese Stufe 14a bildenden Abschnitten der Wände 14 des ersten Kupplungsteils 10 auf.

Die Stoßflächen 12, 22 der beiden Kupplungsteile 10, 20 sind schräg zur Zugrichtung angeordnet. Ein zu den ebenen Stoßflächen 10, 20 senkrechter Vektor schließt mit der Zugrichtung bevorzugt einen Winkel zwischen 30° und 60° ein. Das erste Kupplungsteil 10 bildet mit seinen Wänden 14 eine Gleitführung, die bei geschlossener Schließe und entgegengesetzt zur Zugrichtung auf das zweite Kupplungsteil 20 wirkendem Druck eine Verschiebung des zweiten Kupplungsteils 20 relativ zu dem ersten Kupplungsteil 10 ermöglicht. Druck auf das zweite Kupplungsteil 20 entgegen der Zugrichtung führt also dazu, dass die Stoßflächen 12, 22 der beiden Kupplungsteile 10, 20 aneinander entlang gleiten und sich dadurch die Schließe öffnet.

Bei geschlossener Schließe wird das zweite Kupplungsteil 20 in der Aufnahme des ersten Kupplungsteils 10 durch einen in Zugrichtung wirkenden Formschluss gesichert. Das zweite Kupplungsteil 20 weist dazu einen Hinterschnitt auf, der mit der Aufnahme des ersten Kupplungsteils 10 einen gegen die Zurichtung wirkenden Formschluss bildet. Der Hinterschnitt des zweiten Kupplungsteils 20 wird durch zwei Anschlagflächen 25 gebildet, zwischen denen in Zugrichtung gesehen das Befestigungselement 23 des zweiten Kupplungsteils 20 angeordnet ist. Die beiden Anschlagflächen 25 sind in einem spitzen Winkel zur Stoßfläche 22 des zweiten Kupplungsteils 20 angeordnet, bevorzugt in einem Winkel zwischen 80° und 40°, beispielsweise 70° bis 50°. Wenn die Schließe auf Zug belastet wird, werden die Anschlagflächen 25 gegen die an die Öffnung angrenzenden Abschnitte der Wände 14 des ersten Kupplungsteils 10 gedrückt.

Die beiden Anschlagflächen 25 enden bevorzugt in einem Abstand von der Stoßfläche 22. Beispielsweise können die Anschlagflächen 25 mit der Stoßfläche 22 jeweils über eine Fläche 26 verbunden sein, die schräg zu der Stoßfläche 22 verläuft oder gerundet ist.

Die Anschlagflächen 25 können an Auflageflächen 24 angrenzen, die bei geschlossener Schließe auf Abschnitte der Wände 14 des ersten Kupplungsteils 10 aufliegen, beispielsweise auf den ein Stufe oder Schulter bildenden Wandabschnitten 14a. Das Befestigungsteil 23 des zweiten Kupplungsteils 20 ist bei dem gezeigten Beispiel in Zugrichtung gesehen zwischen den beiden Auflageflächen 24 angeordnet. Die Auflageflächen 24 sind quer zu den Anschlagflächen 25 angeordnet, beispielweise in einem Winkel zwischen 80° und 100°. Bevorzugt sind die Auflageflächen 24 senkrecht zu den Anschlagflächen 25 angeordnet.

Die Stoßfläche 22 des zweiten Kupplungsteils 20 grenzt an gegenüberliegenden seitlichen Rändern an abfallende Seitenflächen 28 an. Bevorzugt sind die Seitenflächen 28 schräg zu der Stoßfläche 22 angeordnet, beispielsweise können die Seitenflächen 28 mit der Stoßfläche 22 jeweils einen Winkel zwischen 95° und 130° einschließen. Vorzugsweise nimmt die Breite des zweiten Kupplungsteils 20 gemessen von einer Seitenfläche 28 zur gegenüberliegenden Seitenfläche 28, also mit zunehmendem Abstand von der Stoßfläche 22 zu. Diese Form des zweiten Kupplungsteils 20 erleichtert es, dieses in die Aufnahme des ersten Kupplungsteils 10 einzuführen. Die Stoßfläche 22, des zweiten Kupplungsteils 20 grenzt an ihrem von dem Befestigungselement 23 des zweiten Kupplungsteils 20 abgewandten Ende an eine Außenfläche 27 der Schließe und des zweiten Kupplungsteils 20 an.

Die Stoßfläche 22 des zweiten Kupplungsteils 20 kann sich hin zu ihrem Ende, das von dem Befestigungselement 23 des zweiten Kupplungsteils 20 abgewandt ist, verbreitern. Dies ist vorteilhaft, wenn sich die beiden Kupplungsteile 10, 20 wie bei dem dargestellten Ausführungsbeispiel zu einer Kugel ergänzen. Die Wände 14 des ersten Kupplungsteils 10 haben einen bogenförmig gerundeten Rand, wenn die geschlossene Schließe die Form einer Perle hat.

### Bezugszeichenliste

- 10: erstes Kupplungsteil
- 11: Magnet
- 12: Stoßfläche
- 13: Befestigungselement
- 14: Wand
- 14a: stufebildender Wandaschnitt
- 20: zweites Kupplungsteil
- 21: Magnet
- 22: Stoßfläche
- 23: Befestigungselement
- 24: Auflagefläche
- 25: Anschlagfläche
- 26: Fläche
- 27: Außenfläche
- 28: Seitenfläche

## Patentansprüche

1. Magnetische Schließe für Schmuckwaren, welche ein erstes und ein zweites Kupplungsteil (10, 20) mit jeweils einem Magneten (11, 21) und einer Stoßfläche (12, 22) aufweist, wobei
die Stoßflächen (12, 22) der beiden Kupplungsteile (10, 20) bei geschlossener Schließe durch magnetische Anziehungskraft gegeneinander gezogen werden,
die beiden Kupplungsteile (10, 20) jeweils ein Befestigungselement (13, 23) zur Befestigung an einem Schmuckstück aufweisen und bei geschlossener Schließe die Befestigungselemente (13, 23) eine Zugrichtung der Schließe vorgeben,
das erste Kupplungsteil (10) Wände (14) aufweist, die sich auf gegenüberliegenden Seiten der Stoßfläche (12) des ersten Kupplungsteils (10) nach oben erheben und eine Aufnahme definieren, in welche das zweite Kupplungsteil (20) bei geschlossener Schließe eingreift,
das zweite Kupplungsteil (20) einen Hinterschnitt aufweist, der mit der Aufnahme des ersten Kupplungsteils (10) einen gegen die Zugrichtung wirkenden Formschluss bildet, und
die Stoßflächen (12, 22) schräg zur Zugrichtung angeordnet sind und das erste Kupplungsteil (10) eine Gleitführung bildet, die bei geschlossener Schließe und entgegen gesetzt zur Zugrichtung auf das zweite Kupplungsteil (20) wirkendem Druck eine die Schließe öffnende Verschiebung des zweiten Kupplungsteils (20) relativ zu dem ersten Kupplungsteil (10) ermöglicht, **dadurch gekennzeichnet, dass** das erste Kupplungsteil (10) seinem Befestigungselement (13) gegenüberliegend zwischen den sich auf gegenüberliegenden Seiten der Stoßfläche (12) erhebenden Wänden (14) eine Öffnung aufweist, die bei geschlossener Schließe von dem zweiten Kupplungsteil (20) gefüllt ist und sich nach oben verbreitert.

2. Magnetische Schließe nach Anspruch 1, **dadurch gekennzeichnet, dass** sich die Öffnung stufenförmig verbreitert, indem die sich auf gegenüberliegenden Seiten der Stoßfläche (12) erhebenden Wände (14) in der Öffnung jeweils eine Stufe (14a) bilden.

3. Magnetische Schließe nach einem der vorstehenden Ansprüche, **dadurch gekennzeichnet, dass** das zweite Kupplungsteil (20) bei geschlossener Schließe mit zwei Auflageflächen (27), zwischen denen in Zugrichtung gesehen das Befestigungselement (23) des zweiten Kupplungsteils (20) angeordnet ist, auf den Wänden (14) des ersten Kupplungsteils (10) aufliegt.

4. Magnetische Schließe nach einem der vorstehenden Ansprüche, **dadurch gekennzeichnet, dass** der Hinterschnitt des zweiten Kupplungsteils (20) durch zwei Anschlagflächen (25) gebildet ist, zwischen denen in Zugrichtung gesehen das Befestigungselement (23) des zweiten Kupplungsteils (20) angeordnet ist, wobei die beiden Anschlagflächen (25) in einem spitzen Winkel zu der Stoßfläche (22) des zweiten Kupplungsteils (20) angeordnet sind.

5. Magnetische Schließe nach Anspruch 3 und 4, **dadurch gekennzeichnet, dass** die Auflageflächen (27) an die Anschlagflächen (25) angrenzen und quer zu ihnen verlaufen.

6. Magnetische Schließe nach einem der vorstehenden Ansprüche, **dadurch gekennzeichnet, dass** sich die Stoßfläche (22) des zweiten Kupplungsteils (20) zu ihrem von dem Befestigungselement (23) des zweiten Kupplungsteils (20) abgewandten Ende hin verbreitert.

7. Magnetische Schließe nach einem der vorstehenden Ansprüche, **dadurch gekennzeichnet, dass** die Stoßfläche (22) des zweiten Kupplungsteils (20) an gegenüberliegenden seitlichen Rändern an schräg zu ihr abfallende Seitenflächen (28) des zweiten Kupplungsteils (20) angrenzt.

8. Magnetische Schließe nach einem der vorstehenden Ansprüche, **dadurch gekennzeichnet, dass** die Stoßfläche (22) des zweiten Kupplungsteils (20) an ihrem von dem Befestigungselement (23) des zweiten Kupplungsteils (20) abgewandten Ende an eine Außenfläche (27) der Schließe angrenzt.

9. Magnetische Schließe nach einem der vorstehenden Ansprüche, **dadurch gekennzeichnet, dass** die Wände (14) des ersten Kupplungsteils (10) bogenförmig gerundet sind.

## Claims

1. A magnetic clasp for jewellery which comprises a first and a second coupling part (10, 20), each having a magnet (11, 21) and an abutting surface (12, 22), wherein the abutting surfaces (12, 22) of the two coupling parts (10, 20) are drawn towards one another by magnetic attraction when the clasp is closed,
the two coupling parts (10, 20) each have a fastening element (13, 23) for fastening to a piece of jewellery and when the clasp is closed the fastening elements (13, 23) define a pulling direction of the clasp,
the first coupling part (10) has walls (14) which rise upwards on opposite sides of the abutting surface (12) of the first coupling part (10) and define a receiving means with which the second coupling part (20) engages when the clasp is closed,
the second coupling part (20) exhibits an undercut which forms a positive closure acting against the pulling direction with the receiving means of the first coupling part (10), and
the abutting surfaces (12, 22) are arranged obliquely to the pulling direction and the first coupling part (10) forms a sliding guide which, when the clasp is closed and there is a pressure acting in the opposite direction to the pulling direction on the second coupling part (20), allows a displacement of the second coupling part (20) opening the clasp relative to the first coupling part (10), **characterized in that** the first coupling part (10) has an opening opposite its fastening element (13) between the walls (14) rising on opposite sides of the abutting surface (12) which is filled by the second coupling part (20) when the clasp is closed and widens out upwards.

2. The magnetic clasp according to claim 1, **characterized in that** the opening widens in a step-like manner, **in that** the walls (14) rising on opposite sides of the abutting surface (12) each form a step (14a) in the opening.

3. The magnetic clasp according to one of the preceding claims, **characterized in that** the second coupling part (20), when the clasp is closed with two abutting surfaces (27) between which, viewed in the pulling direction, the fastening element (23) of the second coupling part (20) is arranged, rests on the walls (14) of the first coupling part (10).

4. The magnetic clasp according to one of the preceding claims, **characterized in that** the undercut of the second coupling part (20) is formed by two abutting surfaces (25), between which the fastening element (23) of the second coupling part (20) is arranged, viewed in the pulling direction, wherein the two abutting surfaces (25) are arranged at an acute angle to the abutting surface (22) of the second coupling part (20).

5. The magnetic clasp according to claim 3 and 4, **characterized in that** the bearing surfaces (27) about the abutting surfaces (25) and run transversely thereto.

6. The magnetic clasp according to one of the preceding claims, **characterized in that** the abutting surface (22) of the second coupling part (20) widens out towards its end facing away from the fastening element (23) of the second coupling part (20).

7. The magnetic clasp according to one of the preceding claims, **characterized in that** the abutting surface (22) of the second coupling part (20) is adjacent at opposite lateral edges to side surfaces (28) of the second coupling part (20) falling away obliquely thereto.

8. The magnetic clasp according to one of the preceding claims, **characterized in that** the abutting surface (22) of the second coupling part (20) is adjacent at its end facing away from the fastening element (23) of the second coupling part (20) to an outer surface (27) of the clasp.

9. The magnetic clasp according to one of the preceding claims, **characterized in that** the walls (14) of the first coupling part (10) are rounded in a curved manner.

## Revendications

1. Fermoir magnétique d'articles de bijouterie, lequel comporte une première et une deuxième pièces d'accouplement (10, 20), dotées chacune d'un aimant (11, 21) et une surface de jointure (12, 22),
lorsque le fermoir est fermé, les surfaces de jointure (12, 22) des deux pièces d'accouplement (10, 20) étant tirées l'une vers l'autre sous l'effet d'une force d'attraction magnétique,
les deux pièces d'accouplement (10, 20) comportant chacune un élément de fixation (13, 23) pour être fixées sur un article de bijouterie et lorsque le fermoir est fermé, les éléments de fixation (13, 23) prédéfinissant une direction de traction du fermoir,
la première pièce d'accouplement (10) comportant des parois (14) qui s'élèvent vers le haut sur des faces en vis-à-vis de la surface de jointure (12) de la première pièce d'accouplement (10) et qui définissent un logement dans lequel la deuxième pièce d'accouplement (20) s'engage lorsque le fermoir est fermé,
la deuxième pièce d'accouplement (20) comportant une contre-dépouille, qui avec le logement de la première pièce d'accouplement (10) créé une complémentarité de forme agissant à l'encontre de la direction de traction et
les surfaces de jointure (12, 22) étant placées en diagonale par rapport à la direction de traction et la première pièce d'accouplement (10) formant un guidage coulissant, qui lorsque le fermoir est fermé et en présence d'une pression agissant à l'opposée de la direction de traction sur la deuxième pièce d'accouplement (20) permet un déplacement qui ouvre le fermoir de la deuxième pièce d'accouplement (20) par rapport à la première pièce d'accouplement (10),
**caractérisé en ce que** la première pièce d'accouplement (10) comporte au vis-à-vis de son élément de fixation (13), entre les parois (14) s'élevant sur des côtés en vis-à-vis de la surface de jointure (12) une ouverture, qui lorsque le fermoir est fermé est remplie par la deuxième pièce d'accouplement (20) et s'élargit vers le haut.

2. Fermoir magnétique selon la revendication 1, **caractérisé en ce que** l'ouverture s'élargir en gradins, **en ce que** les parois (14) s'élevant sur des faces en vis-à-vis de la surface de jointure (12) forment dans l'ouverture chacune un gradin (14a).

3. Fermoir magnétique selon l'une quelconque des revendications précédentes, **caractérisé en ce que**, lorsque le fermoir est fermé, la deuxième pièce d'accouplement (20) repose sur les parois (14) de la première pièce d'accouplement (10) par deux surfaces d'appui (27), entre lesquelles, vu en direction de traction est placé l'élément de fixation (23) de la deuxième pièce d'accouplement (20).

4. Fermoir magnétique selon l'une quelconque des revendications précédentes, **caractérisé en ce que** la contre-dépouille de la deuxième pièce d'accouplement (20) est formée par deux surfaces de butée (25) entre lesquelles, vu dans la direction de traction, est placé l'élément de fixation (23) de la deuxième pièce d'accouplement (20), les deux surfaces de butée (25) étant placées en un angle aigu par rapport à la surface de jointure (22) de la deuxième pièce d'accouplement (20).

5. Fermoir magnétique selon la revendication 3 et 4, **caractérisé en ce que** les surfaces d'appui (27) sont adjacentes aux surfaces de butée (25) et s'écoulent à la transversale de celles-ci.

6. Fermoir magnétique selon l'une quelconque des revendications précédentes, **caractérisé en ce que** la surface de jointure (22) de la deuxième pièce d'accouplement (20) s'élargit en direction de son extrémité opposée à l'élément de fixation (23) de la deuxième pièce d'accouplement (20).

7. Fermoir magnétique selon l'une quelconque des revendications précédentes, **caractérisé en ce que** par des bords latéraux en vis-à-vis, la surface de jointure (22) de la deuxième pièce d'accouplement (20) est adjacente à des surfaces latérales (28) inclinées en oblique par rapport à elle de la deuxième pièce d'accouplement (20).

8. Fermoir magnétique selon l'une quelconque des revendications précédentes, **caractérisé en ce que**, sur son extrémité opposée à l'élément de fixation (23) de la deuxième pièce d'accouplement (20) la surface de jointure (22) de la deuxième pièce d'accouplement (20) est adjacente à une surface extérieure (27) du fermoir.

9. Fermoir magnétique selon l'une quelconque des revendications précédentes, **caractérisé en ce que** les parois (14) de la première pièce d'accouplement (10) sont arrondies en force de courbe.
